# EUROPÄISCHE PATENTSCHRIFT

(11) **EP 2 555 217 B1**
(45) Veröffentlichungstag und Bekanntmachung des Hinweises auf die Patenterteilung: **15.01.2014**
(21) Anmeldenummer: 12005541.3
(22) Anmeldetag: 30.07.2012
(51) Int. Cl.: H01H 77/10, H01H 73/04, H01H 81/00, H01H 1/20, H01H 5/30, H01H 9/40

(54) **Strombegrenzungssystem**
Electricity limiting system
Système de limitation de courant

(30) Priorität: 02.08.2011 DE 102011109279
(43) Veröffentlichungstag der Anmeldung: 06.02.2013
(73) Patentinhaber: ABB AG, 68309 Mannheim (DE)
(72) Erfinder: Ritz, Roland, 69234 Dielheim (DE); Becker, Joachim, 68723 Schwetzingen (DE)

(56) Entgegenhaltungen:
- EP-A1- 2 251 887
- WO-A1-02/084688
- GB-A- 1 576 877
- GB-A- 2 047 003

## Beschreibung

Die Erfindung betrifft ein Strombegrenzungssystem, welches geeignet ist, einen durch das Strombegrenzungssystem fließenden Strom zu begrenzen, jedoch nicht dauernd zu unterbrechen, wobei das Strombegrenzungssystem entlang eines Strompfades zwischen einem ersten und einem zweiten Anschlusskontakt ein Kontaktsystem umfasst, gemäß dem Oberbegriff des Anspruchs 1.

Die Erfindung betrifft weiterhin eine Strombegrenzungseinheit mit einem Strombegrenzungssystem, sowie eine Anordnung von mehreren Strombegrenzungseinheiten und ein Installationsschaltgerät mit einem Strombegrenzungssystem.

Derartige Strombegrenzungssysteme werden typischerweise in Serie mit Leistungsschaltern oder Motorschutzschaltern verwendet.

Aus der EP-A-0 647 958 ist ein derartiges Strombegrenzungssystem bekannt. Dieses weist im Wesentlichen ein Kontaktsystem auf, mittels welchem der Strom, falls dieser einen bestimmten Betrag übersteigt, durch Öffnen des Kontaktsystems begrenzt wird.

Dieses bekannte Kontaktsystem weist dazu einen feststehenden Kontaktträger auf, der mit einem ersten Anschlussleiter verbunden ist. Weiter weist das bekannte Kontaktsystem einen beweglichen Kontaktarm mit einem endseitigen beweglichen Kontaktstück auf, das mit einem am feststehenden Kontaktträger angeordneten, unbeweglichen Kontaktstück unter Normalbedingungen in leitender Verbindung steht. Der Kontaktarm ist schwenkbar mit einem zweiten Anschlussleiter. Der Stromfluss verläuft vom zweiten Anschlussleiter, den Kontaktarm, das bewegliche Kontaktstück, das feststehende Kontaktstück und den feststehenden Kontaktträger zum ersten Anschlussleiter. Im beweglichen Kontaktarm und im feststehenden Kontaktträger verläuft der Strom in entgegengesetzten Richtungen, wodurch im Kurzschlussfall, beziehungsweise falls der Strom den bestimmten Betrag übersteigt, eine elektrodynamische Kraft erzeugt wird, die den Kontaktarm vom Kontaktträger wegzustossen vermag. Sobald das bewegliche Kontaktstück vom feststehenden Kontaktstück getrennt wird, zündet ein Lichtbogen zwischen dem beweglichen Kontaktstück und dem feststehenden Kontaktstück, der zum Löschen in ein Löschblechpaket geleitet wird.

Durch den Lichtbogen und die Lichtbogenlöschbleche wird der Strom im Kurzschlussfall begrenzt. Dadurch kann sichergestellt werden, dass ein der Strombegrenzungseinheit nachgeschalteter Leistungsschalter beziehungsweise Motorschutzschalter im Fehlerfall den durch den Leistungsschalter beziehungsweise Motorschutzschalter zu schützenden Stromkreis, in welchem der Kurzschluss aufgetreten ist, bestimmungsgemäß unterbrechen kann.

Bei diesem bekannten Strombegrenzungssystem kann es jedoch vorkommen, dass das Kontaktsystem dieses bekannten Strombegrenzungssystems zu einem Zeitpunkt wieder geschlossen wird, zu welchem ein immer noch beträchtlicher Strom fließt beziehungsweise eine beträchtliche Spannung zwischen dem feststehenden Kontakt und dem beweglichen Kontakt anliegt. Dadurch kann beim Schließen des Kontaktsystems erneut ein Lichtbogen zwischen dem feststehenden Kontakt und dem beweglichen Kontakt zünden, wodurch der feststehende Kontakt mit dem beweglichen Kontakt verschweißen kann.

Die EP 0 801 410 A2 zeigt ein in einem Gehäuse in Schalenbauweise untergebrachtes elektrisches Installationsschaltgerät mit einer Kontaktstelle, einem thermischen und einem magnetischen Auslöser und mit einem Strombegrenzungselement in Form eines PTC-Widerstandes (Widerstand mit positivem Temperaturkoeffizient), wobei das Strombegrenzungselement seitlich zu dem Installationsschaltgerät in einem durch ein napfförmiges Schalengehäuse begrenzten Raum untergebracht ist. Als PTC-Widerstandselement wird dabei ein dotiertes Kunststoffmaterial verwendet, bei dem die Gefahr von durch Alterungseffekte bedingten Veränderungen der elektrischen Eigenschaften im Lauf der Zeit besteht.

GB 1 576 877 A offenbart ein Strombegrenzungssystem gemäß dem Oberbegriff des Anspruchs 1.

Es ist daher die Aufgabe der vorliegenden Erfindung, ein gattungsgemäßes Strombegrenzungssystem zu schaffen, bei dem eine zuverlässige und langzeitstabile Strombegrenzung gegeben ist.

Die Aufgabe wird gelöst durch ein Strombegrenzungssystem mit den kennzeichnenden Merkmalen des Anspruchs 1.

Erfindungsgemäß also hat das Kontaktsystem vier Festkontaktstücke, die in zwei gegenüberliegenden Paaren von ersten und zweiten Festkontaktstücken angeordnet sind, wobei eine, bewegliche Kontaktstücke tragende, bewegliche Kontaktbrücke vorgesehen ist, wobei die Kontaktbrücke mit den beweglichen Kontaktstücken in einer ersten stabilen Schaltstellung eine erste geschlossene Doppelkontaktstelle mit den beiden ersten Festkontaktstücken bildet, und wobei die Kontaktbrücke in einer zweiten stabilen Schaltstellung eine zweite geschlossene Doppelkontaktstelle mit den beiden zweiten Festkontaktstücken bildet, und wobei, wenn der Strom einen Ansprechschwellwert des Strombegrenzungssystems überschreitet, die Kontaktbrücke zwischen der ersten und der zweiten stabilen Schaltstellung hin und her wechselt, unter abwechselndem Entstehen und Verlöschen von Lichtbögen beim Öffnen und erneuten Schließen der ersten beziehungsweise zweiten Doppelkontaktstellen, und wobei, wenn der Strom einen Schließschwellwert des Kontaktsystems unterschreitet, die Kontaktbrücke in einer der beiden stabilen Schaltstellungen verharrt.

Erfindungsgemäß ist somit eine bistabile Kontaktanordnung gebildet. Im Falle eines den Ansprechschwellwert übersteigenden Stromes, also beispielsweise eines hohen Kurzschlussstromes, bewegt sich die Kontaktbrücke zwischen zwei stabilen Schaltstellungen hin und her, sie oszilliert gewissermaßen. Dabei entstehen und Verlöschen abwechselnd die sich bildenden Lichtbögen. Durch das immer wieder abwechselnde verlöschen der Lichtbögen ist die thermische Belastung der Kontaktstellen verringert. Das Oszillieren der Kontaktbrücke verhindert, dass sich die Kontaktstellen schließen, wenn noch ein beträchtlicher, über der Ansprechschwelle liegender Kurzschlussstrom anliegt, und damit ist ein Verschweißen der Kontaktstellen verhindert, denn die Kontaktstellen werden während der Kurzschlussstrombegrenzung aufgrund des Oszillierens immer wieder aufgerissen. Die Strombegrenzung durch Lichtbögen vermeidet Alterungseffekte aufgrund von Materialdegradation.

Gemäß einer vorteilhaften Ausführungsform der Erfindung sind die vier Festkontaktstücke paarweise über Kreuz elektrisch miteinander verbunden.

Gemäß einer vorteilhaften Ausführungsform der Erfindung sind die vier Festkontaktstücke paarweise parallel elektrisch miteinander verbunden.

Gemäß einer vorteilhaften Ausführungsform der Erfindung ist eine bistabile Fesselungseinrichtung für die Kontaktbrücke vorhanden, die mit der Kontaktbrücke zur Einstellung des Ansprechschwellwertes beziehungsweise des Schließschwellwertes gekoppelt ist. Damit lassen sich der Ansprech- beziehungsweise Schließschwellwert anwendungsspezifisch einstellen. Die bistabile Funktion sorgt dafür, dass in jeder der beiden stabilen Schaltstellungen der Kontaktbrücke eine Fesselungskraft einstellbar ist. Weiterhin vorteilhaft kann die bistabile Fesselungseinrichtung auch zur Erzeugung der nötigen Kontaktdruckkraft im Falle des normalen Stromflusses durch das Strombegrenzungssystem verwendet werden.

Gemäß einer vorteilhaften Ausführungsform der Erfindung umfasst die Fesselungseinrichtung eine bistabile Schnappscheibe, die über eine Koppelachse mit der Kontaktbrücke gekoppelt ist. Eine bistabile Schnappscheibe wirkt in ihrer ersten stabilen Position als Kontaktdruckfeder. Ihre Federkraft bestimmt die Ansprechschwelle für den Kurzschlussstrom. Bei Überschreiten der Ansprechschwelle wird die Kontaktbrücke aus ihrer ersten stabilen Lage entgegen der rückstellenden Federkraft der Schnappscheibe hin zu der zweiten stabilen Position bewegt. Dabei gibt es einen Punkt, an dem der Totpunkt der Schnappscheibe überschritten wird. Diese schnappt dann in ihre zweite stabile Stellung und reißt die Kontaktbrücke mit. Damit ist ein sehr schnelles Umschalten zwischen den beiden stabilen Schaltstellungen der Kontaktbrücke gewährleistet, und auch ein verkleben oder verschweißen der Kontaktstellen kann damit effektiv verhindert werden.

Gemäß einer vorteilhaften Ausführungsform der Erfindung umfasst die Fesselungseinrichtung eine Druckfeder, die über eine Koppelachse mit der Kontaktbrücke so gekoppelt ist, dass die Federkraft der Druckfeder in einem Winkel zu der Verschieberichtung der Koppelachse so auf diese wirkt, dass die Druckfeder unter Überwindung einer Totpunktlage durch die Koppelachse zwischen einer ersten und einer zweiten stabilen Stellung verschwenkbar ist. Diese Ausführungsform einer bistabilen Fesselungseinrichtung erfüllt dieselbe Funktion wie oben beschrieben, verwendet aber bevorzugt eine Zylinderdruckfeder als alternatives Federelement. Zylinderdruckfedern sind für manche Anwendungen besser handhabbar als Schnappscheiben und können auch kostengünstiger gefertigt werden.

Gemäß einer besonders vorteilhaften Ausführungsform der Erfindung umfasst das Kontaktsystem ein Magnetsystem zum Antreiben der Kontaktbrücke aus ihrer stabilen Stellung in die jeweils andere stabile Stellung. Es wird dabei die Kraftwirkung eines geeignet orientierten Magnetfeldes auf einen langgestreckten elektrischen Leiter, die Kontaktbrücke nämlich, als Antrieb für das Oszillieren der Kontaktbrücke genutzt. Damit kann die Strombegrenzung auch schon bei kleineren Kurzschlussströmen einsetzen, als wenn, wie im Stand der Technik bekannt, allein die elektrodynamische Abstoßung der Kontaktstellen als Antriebskraft genutzt würde.

Gemäß einer vorteilhaften Ausführungsform der Erfindung hat das Magnetsystem einen Magnetkern mit Luftspalt, wobei die Kontaktbrücke im Luftspalt längsverschieblich angeordnet ist, und wobei der Strom im Strompfad eine Magnetisierung des Kerns bewirkt, so dass die Magnetfeldrichtung im Spalt senkrecht zu der Stromrichtung in der Kontaktbrücke steht, so dass die Kontaktbrücke bei Überschreiten des Ansprechschwellwertes des Stroms durch die resultierende Lorentzkraft aus ihrer stabilen Stellung in die andere stabile Stellung bewegt wird. Ein erfindungsgemäß vorgesehener Luftspalt kann in einer besonders vorteilhaften Ausführungsform sehr schmal gemacht werden. Dadurch wird die magnetische Feldstärke in dem Luftspalt auch bei kleinen Kurzschlussströmen schon so groß, dass eine hohe Kraft auf die Kontaktbrücke erzielt wird. Weiterhin vorteilhaft ist ein Luftspalt eng und hoch gestaltet, und die Kontaktbrücke hat ebenfalls einen schmalen, hohen, rechteckigen Querschnitt, gewissermaßen wie ein schmales Band. Dadurch ist als Vorteil eine effiziente Kühlung der Kontaktbrücke in dem Luftspalt durch Strahlung und Konvektion der Luft in dem engen Luftspalt gegeben. Das ist vorteilhaft dafür, dass sich die Kontaktbrücke nicht thermisch verformt. Eine schmale und hohe Struktur in Form eines dünnen Bandes für die Kontaktbrücke hat weiter den Vorteil, dass die Kontaktbrücke damit sehr leicht bei gleichzeitig hoher mechanischer Stabilität und hohem Flächenträgheitsmoment in Bewegungsrichtung gemacht werden kann. Dadurch ist bei der Oszillation der Kontaktbrücke nur eine geringe Masse zu bewegen, was eine hohe Oszillationsfrequenz und damit eine effektive Strombegrenzung ermöglicht. Ein in den mechanischen Abmessungen auf die Kontaktbrücke eng aufeinander abgestimmter Luftspalt sorgt dabei für eine mechanische Führung der Kontaktbrücke in Bewegungsrichtung derselben, so dass sie sich quer zu ihrer Bewegungsrichtung nicht verbiegen kann, was aufgrund von magnetischen Kräften ansonsten geschehen könnte.

Gemäß einer vorteilhaften Ausführungsform der Erfindung sind die Doppelkontaktstellen mit Lichtbogenlöscheinrichtungen versehen. Dies können an sich bekannte Lichtbogenlöschkammern sein, in die der Lichtbogen sich auf Lichtbogenleitschienen hineinbewegt. Dabei spaltet er in eine Serie von Teil-Lichtbögen auf, und dadurch entsteht eine noch größere Gegenspannung zu der den Lichtbogen treibenden Netzspannung, die sogenannte Lichtbogenspannung steigt, so dass die Kurzschlussstrombegrenzung noch effektiver wird.

Gemäß einer vorteilhaften Ausführungsform der Erfindung sind die Enden der Kontaktbrücke gabelförmig aufgespalten, wobei jeder Gabelast ein bewegliches Kontaktstück trägt. Die Gabeläste können dabei symmetrisch oder unsymmetrisch zu dem Mittelteil der Kontaktbrücke ausgeführt sein. Bei symmetrischer Ausführung haben die Kontaktstücke auf jeder Längsseite der Kontaktbrücke denselben Abstand zu den ihnen zugeordneten feste Kontaktstücken. Bei unsymmetrischer Anordnung kann der Schaltabstand der Kontaktbrücke zu den beiden gegenüberliegenden Paaren von festen Kontaktstücken, also zu den beiden stabilen Schaltstellungen hin, unterschiedlich ausgeführt sein. Damit ist eine weitere Optimierungsmöglichkeit für das Schwingungsverhalten der Kontaktbrücke gegeben.

Gemäß einer vorteilhaften Ausführungsform der Erfindung ist dabei an jedem Ende der Kontaktbrücke je eine Fesselungseinrichtung vorhanden, wobei jede der Fesselungseinrichtungen gekoppelt ist mit den beiden ihr zugeordneten gabelförmigen Endstücken der Kontaktbrücke. Eine solche Anordnung der bistabilen Fesselungseinrichtung an den Enden der Kontaktbrücke kann konstruktiv einfacher zu realisieren sein als die oben beschriebene Lösung mit einer Koppelachse.

Eine erfindungsgemäße Strombegrenzungseinheit mit einem erfindungsgemäßen Strombegrenzungssystem weist ein Gehäuse auf, in welchem das Strombegrenzungssystem angeordnet ist. Damit kann das erfindungsgemäße Strombegrenzungssystem als Anbauteil oder Zubehörteil mit eigenem Gehäuse an ein vorhandenes Installationsschaltgerät, beispielsweise einen Leistungsschalter oder einen Motorschutzschalter, angebaut werden.

Bei einer erfindungsgemäßen Anordnung von mehreren erfindungsgemäßen Strombegrenzungseinheiten sind die Strombegrenzungseinheiten räumlich parallel zueinander angeordnet, und im Gehäuse jeder Strombegrenzungseinheit ist ein Strombegrenzungssystem für eine einzige Phase angeordnet. Dies ist vorteilhaft für die Strombegrenzung in dreiphasigen Systemen.

Ein erfindungsgemäßes Installationsschaltgerät ist insbesondere ein Leitungsschutzschalter, Leistungsschalter oder Motorschutzschalter, mit wenigstens einer Kontaktstelle, einem thermischen und/oder magnetischen Auslöser und hat ein erfindungsgemäßes Strombegrenzungssystem.

Dabei kann bei einem erfindungsgemäßen Installationsschaltgerät die Kontaktstelle, der thermische und/oder magnetische Auslöser und das Strombegrenzungssystem zusammen in einem Gehäuse untergebracht sein.

Es kann aber auch nur die Kontaktstelle und der thermische und/oder magnetische Auslöser zusammen in einem Gehäuse untergebracht sein, mit dem eine Strombegrenzungseinheit, wie oben beschrieben, verbunden ist.

Anhand der Zeichnungen, in denen drei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1: ein erfindungsgemäßes Strombegrenzungssystem, bei dem die vier Festkontaktstücke paarweise über Kreuz elektrisch miteinander verbunden sind, in einer ersten stabilen Schaltstellung,
- Figur 2: das Strombegrenzungssystem nach Figur 1 nach dem Öffnen der ersten Doppelkontaktstelle,
- Figur 3: das Strombegrenzungssystem nach Figur 1 in der zweiten stabilen Schaltstellung,
- Figur 4: das Strombegrenzungssystem nach Figur 1 nach dem Öffnen der zweiten Doppelkontaktstelle,
- Figur 5: ein erfindungsgemäßes Strombegrenzungssystem in einer zweiten Ausführungsform, mit gabelförmig aufgespaltenem Ende der Kontaktbrücke,
- Figur 6: ein erfindungsgemäßes Strombegrenzungssystem in einer dritten Ausführungsform, mit einer bistabilen Fesselungseinrichtung mit einer Zylinderdruckfeder, sowie
- Figur 7: ein erfindungsgemäßes Strombegrenzungssystem, bei dem die vier Festkontaktstücke paarweise parallel elektrisch miteinander verbunden sind, in einer ersten stabilen Schaltstellung.

In den Figuren werden gleiche oder gleichwirkende Bauteile oder Elemente mit denselben Bezugszeichen bezeichnet. Die beschriebenen Ausführungsformen stehen beispielhaft für den Erfindungsgegenstand und haben keine beschränkende Wirkung.

Figur 1 zeigt ein Strombegrenzungssystem 1, das entlang eines Strompfades 2 zwischen einem ersten und einem zweiten Anschlusskontakt 3, 4, ein Kontaktsystem 5 umfasst. Das Kontaktsystem 5 hat vier Festkontaktstücke 6, 6a, 7, 7a, die in zwei gegenüberliegenden Paaren von ersten 6, 6a und zweiten 7, 7a Festkontaktstücken angeordnet sind. Die vier Festkontaktstücke 6, 6a, 7, 7a sind paarweise mittels Leiterstücken 21, 21a über Kreuz elektrisch miteinander verbunden, also Kontaktstück 6 mit Kontaktstück 7a und Kontaktstück 6a mit Kontaktstück 7.

Es ist eine bewegliche Kontaktstücke 8, 8a tragende bewegliche Kontaktbrücke 9 vorgesehen. Diese bildet mit den beweglichen Kontaktstücken 8, 8a in einer ersten stabilen Schaltstellung, siehe Figur 1, eine erste geschlossene Doppelkontaktstelle 10 mit den beiden ersten Festkontaktstücken 6, 6a. In einer zweiten stabilen Schaltstellung, siehe Figur 3, bildet die Kontaktbrücke 9 mit ihren beweglichen Kontaktstücken 8, 8a eine zweite geschlossene Doppelkontaktstelle 11 mit den beiden zweiten Festkontaktstücken 7, 7a.

Ferner ist eine bistabile Fesselungseinrichtung 13 für die Kontaktbrücke 9 vorhanden, die mit der Kontaktbrücke 9 zur Einstellung des Ansprechschwellwertes und/oder des Schließschwellwertes gekoppelt ist. Die Fesselungseinrichtung 13 umfasst hier eine bistabile Schnappscheibe 14 umfasst, die über eine Koppelachse 15 mit der Kontaktbrücke 9 gekoppelt ist. Wenn der Strom unter den Schließschwellwert fällt, dann wird die Lorentzkraft F kleiner als die rückstellende Federkraft der Schnappscheibe, und die Schnappscheibe drückt die Kontaktbrücke in eine stabile Stellung. Welche der beiden möglichen stabilen Stellungen, oben oder unten, dabei eingenommen wird, hängt davon ab, auf welcher Seite der Totpunktlage der Schnappscheibe sich die Kontaktbrücke bei Eintritt des Ereignisses gerade befunden hat. Der Schließschwellwert kann also durch die Wahl der Federkonstante und der Federstärke der Schnappscheibe eingestellt werden. In der stabilen Stellung der Kontaktbrücke 9 wirkt die rückstellende Federkraft der Schnappscheibe 14 auch gleichzeitig als Kontaktdruckkraft, mit der die geschlossenen Doppelkontaktstelle zusammengehalten wird.

Die Doppelkontaktstellen 10, 11 sind mit Lichtbogenlöscheinrichtungen 20, 20a versehen. Es handelt sich dabei um Lichtbogenlöschblechanordnungen, wie sie im Prinzip bekannt sind und in die der Lichtbogen, geführt an Lichtbogenleitschienen 22, 22a, 23, 23a, siehe Figur 2 und 4, unter Ausbildung einer Serie von Teillichtbögen, einläuft, wobei sich die Lichtbogenspannung erhöht.

Das Kontaktsystem 1 umfasst ein Magnetsystem 17 zum Antreiben der Kontaktbrücke 9 aus ihrer stabilen Stellung in die jeweils andere stabile Stellung. Das Magnetsystem 17 hat einen Magnetkern 18, beispielsweise aus Stahl, mit einem Luftspalt, wobei die Kontaktbrücke 9 im Luftspalt 19 längsverschieblich angeordnet ist. Der Strom im Strompfad 2 läuft in Feldwicklungen, angeordnet auf beiden Seiten des Kerns 19, wodurch eine Magnetisierung des Kerns 18 bewirkt wird. Der Kern 18 mit dem Spalt 19 konzentriert das Magnetfeld im Kern 19, und die Kontaktbrücke 9 läuft in dem Spalt 19. Die hat zur Folge, dass die Magnetfeldrichtung B im Spalt 19 senkrecht zu der Stromrichtung in der Kontaktbrücke 9 steht, so dass die Kontaktbrücke 9 bei Überschreiten des Ansprechschwellwertes des Stroms durch die resultierende Lorentzkraft F aus ihrer stabilen Stellung in die andere stabile Stellung bewegt wird. Wenn der Ansprechschwellwert des Stromes überschritten wird, wird die Lorentzkraft so groß, dass sie die rückstellende Federkraft der Fesselungseinrichtung, also beispielsweise der Schnappscheibe 14, überwindet, und sich aus ihrer stabilen Position heraus in Bewegung setzen kann.

Im Falle eines Kurzschlussstromes bewegt sich also die Kontaktbrücke 9 je nach Ausgangslage der Schaltstellung, durch die erzeugte Magnetwirkung im Stahlkern 18 zu den gegenüberliegenden Festkontakten.

Die Feldwicklungen 24, 24a zur Erzeugung des Magnetfeldes im Stahlkern 18 können auf beiden Seiten des Stahlkerns angeordnet sein, wie in den Figuren gezeigt. Es kann jedoch auch nur eine Feldwicklung auf einer Seite angeordnet werden. Im gezeigten Beispiel in Figur 1 erzeugt eine Feldwicklung 24 ein abstoßendes und die andere Feldwicklung 24a ein anziehendes Magnetfeld, welche auf die Kontaktbrücke 9 wirken.

Wenn die Kontaktbrücke 9 öffnet, siehe Figur 2, entstehen Lichtbögen 12, 12a an den Doppelkontaktstellen 10, welche sich mit dem Öffnungsweg längen und den Kurzschlussstrom begrenzen. Wenn eine Lichtbogenlöschkammer 20, 20a hinter den Doppelkontaktstellen 10 angeordnet ist, bewegt sich der Lichtbogen 12, 12a in diese hinein und erzeugt eine noch größere Gegenspannung bzw. Kurzschlussstrombegrenzung. Dieser Vorgang hält solange an, bis die Kontaktbrücke 9 auf der anderen Seite wieder kontaktiert, zweite stabile Schaltstellung, siehe Figur 3. Dadurch wird der Lichtbogen kurzgeschlossen und erlischt.

Da die Festkontakte 7a, 7 in der zweiten stabilen Schaltstellung nach Figur 3 mit vertauschter Polarität angeschlossen sind, wird bei noch anstehendem Kurzschluss die Kontaktbrücke 9, durch die magnetische Wirkung, die Lorentzkraft F weist jetzt nach unten, wieder in die andere Richtung abheben bzw. die zweite Doppelkontaktstelle 11 öffnen. Der Bewegungsvorgang findet nun von der zweiten stabilen Schaltstellung zur ersten stabilen Schaltstellung statt, siehe Figur 4. Die damit verbundene Kurzschlussstrombegrenzung wiederholt sich. Dieser wechselnde Vorgang wiederholt sich so lange, bis der mit Kurzschlussstrom durchflossene Stromkreis von einem Schutzorgan, zum Beispiel einem Leitungsschutzschalter getrennt wird. Der Schutz durch ein zweites Schutzorgan ist erforderlich, da sich der Kurzschlußstrombegrenzer 1 auf Dauer nicht selbst schützen kann.

Es besteht jedoch die Möglichkeit durch eine mechanische oder elektrische Bewegungsabfrage der Kontaktbrücke, über beispielsweise die Koppelachse 15, einen separat angeordneten Unterbrechungskontakt anzusteuern und dadurch den Stromkreis zu unterbrechen bzw. den Kurzschlußstrombegrenzer gegen Überlastung zu schützen.

Die Kontaktkraft und Fesselung, ab der die Kontaktbrücke 9 abhebt, wird durch eine bistabile Schnappfederanordnung 13 realisiert. Wird diese durch die magnetische Kraftwirkung F der Kontaktbrücke 9 gedrückt, kippt diese ab einem gewissen Punkt von ihrer ersten stabilen Schaltstellung in ihre zweite stabile Schaltstellung und umgekehrt.

In der Ausführungsformgemäß Figur 6 umfasst die bistabile Fesselungseinrichtung 13c eine Druckfeder 16 umfasst, die über eine Koppelachse 15 mit der Kontaktbrücke 9 so gekoppelt ist, dass die Federkraft der Druckfeder 16 in einem Winkel zu der Verschieberichtung der Koppelachse 15 so auf diese wirkt, dass die Druckfeder 16 unter Überwindung einer Totpunktlage durch die Koppelachse 15 zwischen einer ersten und einer zweiten stabilen Stellung verschwenkbar ist. Die Druckfeder 16 ist hier eine Zylinderdruckfeder, ein günstiges und übliches Kontruktionsbauteil.

In der Ausführungsform gemäß Figur 5 sind die Enden der Kontaktbrücke 9 gabelförmig aufgespalten, wobei jeder Gabelast 9b, 9c, 9d, 9e ein bewegliches Kontaktstück 8b, 8c, 8d, 8e trägt. An jedem Ende der Kontaktbrücke ist je eine Fesselungseinrichtung 13a, 13b in Form einer bistabilen Schnappfederanordnung vorhanden, wobei jede der Fesselungseinrichtungen 13a, 13b gekoppelt ist mit den beiden ihr zugeordneten gabelförmigen Endstücken 9b, 9c; 9d, 9e der Kontaktbrücke 9.

Figur 7 zeigt in einer weiteren Ausführungsform ein Strombegrenzungssystem 1', das entlang eines Strompfades 2' zwischen einem ersten und einem zweiten Anschlusskontakt 3', 4', ein Kontaktsystem 5 umfasst. Das Kontaktsystem 5 hat vier Festkontaktstücke 6, 6a, 7, 7a, die in zwei gegenüberliegenden Paaren von ersten 6, 6a und zweiten 7, 7a Festkontaktstücken angeordnet sind. Die vier Festkontaktstücke 6, 6a, 7, 7a sind paarweise mittels Leiterstücken 21, 21 a parallel elektrisch miteinander verbunden, also Kontaktstück 6 mit Kontaktstück 7 und Kontaktstück 6a mit Kontaktstück 7a. Dadurch kommen die Verbindungsleiter zwischen den ersten und zweiten Kontaktstücken an den Rand des Magnetsystems zu liegen. Der Stromfluss in den Feldwicklungen 24 und 24 erfolgt hier gleichsinnig. Der Anschluss der oberen Feldwicklung 4' liegt jetzt auf der gegenüberliegenden Seite zu dem ersten Anschluss 3' der Feldwicklung. Ansonsten ist die Funktion des Strombegrenzungssystems 1' analog zu derjenigen des Strombegrenzungssystems 1, wie ausführlich oben im Zusammenhang mit den Figuren 1 bis 6 beschrieben.

Das erfindungsgemäße Strombegrenzungssystem 1, 1' kann an einen anderen Schutzschalter, beispielsweise einen Leitungsschutzschalter, Leistungsschalter, Motorschutzschalter oder dergleichen, angebaut werden, oder es kann separat auf eine Normprofiltragschiene installiert werden und in Serie zu einem einzelnen Schutzschalter oder zu einer Gruppe von Schutzschaltern geschaltet werden.

Das erfindungsgemäße Strombegrenzungssystem 1, 1' kann sowohl in Gleichstromsystemen als auch in Wechselstromsystemen verwendet werden. Durch den Einsatz eines erfindungsgemäßen Strombegrenzungssystems 1, 1' kann die Verschweißneigung von Schutzschaltern verringert und das Schaltvermögen sowie die Betriebsspannung erhöht werden.

Für den Fachmann ist ohne weiteres ersichtlich, dass die Erfindung nicht auf die Einzelheiten der vorstehenden veranschaulichenden Ausführungsform beschränkt ist, und daß die vorliegende Erfindung in anderen speziellen Formen ausgeführt werden kann, ohne daß von wesentlichen Attributen derselben abgewichen wird, und es ist daher erwünscht, daß die vorliegenden Ausführungsformen in jeder Hinsicht als veranschaulichend und nicht beschränkend betrachtet werden.

**Bezugszeichenliste**

| | |
|---|---|
| 1, 1' | Strombegrenzungssystem |
| 2, 2' | Strompfad |
| 3, 3' | Erster Anschlusskontakt |
| 4, 4' | zweiter Anschlusskontakt |
| 5 , 5' | Kontaktsystem |
| 6, 6a | Erste Festkontaktstücke |
| 7, 7a | Zweite Festkontaktstücke |
| 8, 8a, 8b, 8c, 8d | bewegliche Kontaktstücke |
| 9 | Kontaktbrücke |
| 9b, 9c, 9d, 9e | Gabelast |
| 10 | Erste Doppelkontaktstelle |
| 11 | Zweite Doppelkontaktstelle |
| 12, 12a | Lichtbogen |
| 13, 13a, 13b, 13c | Bistabile Fesselungseinrichtung |
| 14 | Bistabile Schnappscheibe |
| 15, | Koppelachse |
| 16 | Druckfeder |
| 17 | Magnetsystem |
| 18 | Magnetkern |
| 19 | Luftspalt |
| 20, 20a | Lichtbogenlöscheinrichtung |
| 21, 21a | Leiterstück |
| 22, 22a | Lichtbogenleitschiene |
| 23, 23a | Lichtbogenleitschiene |
| 24, 24a | Feldwicklung |
| B | Magnetfeldrichtung |
| F | Lorentzkraft |

## Patentansprüche

1. Strombegrenzungssystem (1), welches geeignet ist, einen durch das Strombegrenzungssystem (1) fließenden Strom zu begrenzen, jedoch nicht dauernd zu unterbrechen, wobei das Strombegrenzungssystem (1) entlang eines Strompfades (2) zwischen einem ersten und einem zweiten Anschlusskontakt (3, 4) ein Kontaktsystem (5) umfasst, wobei
- das Kontaktsystem (5) vier Festkontaktstücke (6, 6a, 7, 7a) hat, die in zwei gegenüberliegenden Paaren von ersten (6, 6a) und zweiten (7, 7a) Festkontaktstücken angeordnet sind, wobei
- eine bewegliche Kontaktstücke (8, 8a) tragende bewegliche Kontaktbrücke (9) vorgesehen ist,
- wobei die Kontaktbrücke (9) mit den beweglichen Kontaktstücken (8, 8a) in einer ersten stabilen Schaltstellung eine erste geschlossene Doppelkontaktstelle (10) mit den beiden ersten Festkontaktstücken (6, 6a) bildet,
- und wobei die Kontaktbrücke (9) in einer zweiten stabilen Schaltstellung eine zweite geschlossene Doppelkontaktstelle (11) mit den beiden zweiten Festkontaktstücken (7, 7a) bildet, **dadurch gekennzeichnet,**
- **dass**, wenn der Strom einen Ansprechschwellwert des Strombegrenzungssystems (1) überschreitet, die Kontaktbrücke (9) zwischen der ersten und der zweiten stabilen Schaltstellung hin und her wechselt,
- unter abwechselndem Entstehen und Verlöschen von Lichtbögen (12, 12a) beim Öffnen und erneuten Schließen der ersten beziehungsweise zweiten Doppelkontaktstellen (10, 11),
- und **dass**, wenn der Strom einen Schließschwellwert des Kontaktsystems (1) unterschreitet, die Kontaktbrücke (9) in einer der beiden stabilen Schaltstellungen verharrt.

2. Strombegrenzungssystem (1) nach Anspruch 1, **dadurch gekennzeichnet, dass** die vier Festkontaktstücke (6, 6a, 7, 7a) paarweise über Kreuz elektrisch miteinander verbunden sind.

3. Strombegrenzungssystem (1) nach Anspruch 1, **dadurch gekennzeichnet, dass** die vier Festkontaktstücke (6, 6a, 7, 7a) paarweise parallel elektrisch miteinander verbunden sind.

4. Strombegrenzungssystem nach Anspruch 1, **dadurch gekennzeichnet, dass** eine bistabile Fesselungseinrichtung (13,13a, 13b, 13c) für die Kontaktbrücke (9) vorhanden ist, die mit der Kontaktbrücke (9) zur Einstellung des Ansprechschwellwertes und/oder des Schließschwellwertes gekoppelt ist.

5. Strombegrenzungssystem (1) nach Anspruch 4, **dadurch gekennzeichnet, dass** die Fesselungseinrichtung (13) eine bistabile Schnappscheibe (14) umfasst, die über eine Koppelachse (15) mit der Kontaktbrücke (9) gekoppelt ist.

6. Strombegrenzungssystem (1) nach Anspruch 4, **dadurch gekennzeichnet, dass** die Fesselungseinrichtung (13c) eine Druckfeder (16) umfasst, die über eine Koppelachse (15) mit der Kontaktbrücke (9) so gekoppelt ist, dass die Federkraft der Druckfeder (16) in einem Winkel zu der Verschieberichtung der Koppelachse (15) so auf diese wirkt, dass die Druckfeder (16) unter Überwindung einer Totpunktlage durch die Koppelachse (15) zwischen einer ersten und einer zweiten stabilen Stellung verschwenkbar ist.

7. Strombegrenzungssystem (1) nach Anspruch 1, **dadurch gekennzeichnet, dass** das Kontaktsystem (1) ein Magnetsystem (17) umfasst zum Antreiben der Kontaktbrücke (9) aus ihrer stabilen Stellung in die jeweils andere stabile Stellung.

8. Strombegrenzungssystem nach Anspruch 7, **dadurch gekennzeichnet, dass** das Magnetsystem (17) einen Magnetkern (18) mit Luftspalt (19) hat, wobei die Kontaktbrücke (9) im Luftspalt (19) längsverschieblich angeordnet ist, und dass der Strom im Strompfad (2) eine Magnetisierung des Kerns (18) bewirkt, so dass die Magnetfeldrichtung im Spalt (19) senkrecht zu der Stromrichtung in der Kontaktbrücke (9) steht, so dass die Kontaktbrücke (9) bei Überschreiten des Ansprechschwellwertes des Stroms durch die resultierende Lorentzkraft aus ihrer stabilen Stellung in die andere stabile Stellung bewegt wird

9. Strombegrenzungssystem (1) nach Anspruch 1, **dadurch gekennzeichnet, dass** die Doppelkontaktstellen (10, 11) mit Lichtbogenlöscheinrichtungen (20, 20a) versehen sind.

10. Strombegrenzungssystem (1) nach Anspruch 1, **dadurch gekennzeichnet, dass** die Enden der Kontaktbrücke (9) gabelförmig aufgespalten sind, wobei jeder Gabelast (9b, 9c, 9d, 9e) ein bewegliches Kontaktstück (8b, 8c, 8d, 8e) trägt.

11. Strombegrenzungssystem (1) nach Anspruch 10, **dadurch gekennzeichnet, dass** an jedem Ende der Kontaktbrücke je eine Fesselungseinrichtung (13a, 13b) vorhanden ist, wobei jede der Fesselungseinrichtungen (13a, 13b) gekoppelt ist mit den beiden ihr zugeordneten gabelförmigen Endstücken (9b, 9c; 9d, 9e) der Kontaktbrücke (9).

12. Strombegrenzungseinheit mit einem Strombegrenzungssystem (1) nach einem der vorigen Ansprüche, wobei die Strombegrenzungseinheit ein Gehäuse aufweist, in welchem das Strombegrenzungssystem angeordnet ist.

13. Strombegrenzungseinheit nach Anspruch 12, **dadurch gekennzeichnet, dass** eine mechanische oder elektrische Bewegungsabfragevorrichtung zur Erfassung der Bewegung der Kontaktbrücke 9 vorgesehen ist, die einen Unterbrechungskontakt ansteuert und dadurch den Strompfad (2) unterbrechen kann oder den Kurzschlußstrombegrenzer (1) gegen Überlastung schützen kann.

14. Anordnung von mehreren Strombegrenzungseinheiten nach Anspruch 12, wobei die Strombegrenzungseinheiten räumlich parallel zueinander angeordnet sind und im Gehäuse jeder Strombegrenzungseinheit ein Strombegrenzungssystem (1) für eine einzige Phase angeordnet ist.

15. Installationsschaltgerät, insbesondere Leitungsschutzschalter, Leistungsschalter oder Motorschutzschalter, mit wenigstens einer Kontaktstelle, einem thermischen und/oder magnetischen Auslöser und einem Strombegrenzungssystem (1) nach einem der Ansprüche 1 bis 11.

## Claims

1. Current limiting system (1) which is suitable for limiting, but not permanently interrupting, a current flowing through the current limiting system (1), wherein the current limiting system (1) comprises a contact system (5) along a current path (2) between a first contact connection (3) and a second contact connection (4), wherein
- the contact system (5) has four fixed contact pieces (6, 6a, 7, 7a) which are arranged in two opposite pairs of first fixed contact pieces (6, 6a) and second fixed contact pieces (7, 7a), wherein
- a moving contact bridge (9) which is fitted with moving contact pieces (8, 8a) is provided,
- wherein the contact bridge (9), by way of the moving contact pieces (8, 8a), forms a first closed double contact point (10) with the two first fixed contact pieces (6, 6a) in a first stable switching position,
- and wherein the contact bridge (9) forms a second closed double contact point (11) with the two second fixed contact points (7, 7a) in a second stable switching position, **characterized**
- **in that**, if the current exceeds a response threshold value of the current limiting system (1), the contact bridge (9) alternates back and forth between the first and the second stable switching position,
- so as to alternately produce and quench arcs (12, 12a) when the first and, respectively, second double contact points (10, 11) are opened and closed again,
- and **in that**, if the current exceeds a closing threshold value of the contact system (1), the contact bridge (9) remains in one of the two stable switching positions.

2. Current limiting system (1) according to Claim 1, **characterized in that** the four fixed contact pieces (6, 6a, 7, 7a) are electrically connected to one another in pairs in a crossed-over manner.

3. Current limiting system (1) according to Claim 1, **characterized in that** the four fixed contact pieces (6, 6a, 7, 7a) are electrically connected to one another in pairs in a parallel manner.

4. Current limiting system according to Claim 1, **characterized in that** a bistable retaining device (13, 13a, 13b, 13c) for the contact bridge (9) is present, the said retaining device being coupled to the contact bridge (9) in order to set the response threshold value and/or the closing threshold value.

5. Current limiting system (1) according to Claim 4, **characterized in that** the retaining device (13) comprises a bistable snap-action disc (14) which is coupled to the contact bridge (9) by means of a coupling shaft (15).

6. Current limiting system (1) according to Claim 4, **characterized in that** the retaining device (13c) comprises a compression spring (16) which is coupled to the contact bridge (9) by means of a coupling shaft (15) such that the spring force of the compression spring (16) acts on the coupling axis at an angle in relation to the displacement direction of the coupling shaft (15) such that the compression spring (16) can be pivoted between a first and a second stable position by the coupling shaft (15) so as to overcome a dead centre position.

7. Current limiting system (1) according to Claim 1, **characterized in that** the contact system (1) comprises a magnet system (17) for driving the contact bridge (9) from its stable position to the respectively other stable position.

8. Current limiting system according to Claim 7, **characterized in that** the magnet system (17) has a magnet core (18) with an air gap (19), wherein the contact bridge (9) is arranged in the air gap (19) in a longitudinally displaceable manner, and **in that** the current in the current path (2) magnetizes the core (18) so that the magnetic field direction in the gap (19) is perpendicular to the current direction in the contact bridge (9) so that, when the response threshold value of the current is exceeded, the contact bridge (9) is moved from its stable position to the other stable position due to the resulting Lorentz force.

9. Current limiting system (1) according to Claim 1, **characterized in that** the double contact points (10, 11) are provided with arc-quenching devices (20, 20a).

10. Current limiting system (1) according to Claim 1, **characterized in that** the ends of the contact bridge (9) are split in the manner of forks, wherein each fork prong (9b, 9c, 9d, 9e) is fitted with a moving contact piece (8b, 8c, 8d, 8e).

11. Current limiting system (1) according to Claim 10, **characterized in that** a respective retaining device (13a, 13b) is present at each end of the contact bridge, wherein each of the retaining devices (13a, 13b) is coupled to the two fork-like end pieces (9b, 9c; 9d, 9e) of the contact bridge (9) which are associated with the said retaining devices.

12. Current limiting unit comprising a current limiting system (1) according to one of the preceding claims, wherein the current limiting unit has a housing in which the current limiting system is arranged.

13. Current limiting unit according to Claim 12, **characterized in that** a mechanical or electrical movement checking apparatus for checking the movement of the contact bridge (9) is provided, the said movement checking apparatus driving an interruption contact and as a result being able to interrupt the current path (2) or being able to protect the short-circuit current limiter (1) against overloading.

14. Arrangement of a plurality of current limiting units according to Claim 12, wherein the current limiting units are arranged physically parallel in relation to one another and a current limiting system (1) for a single phase is arranged in the housing of each current limiting unit.

15. Installation switching device, in particular line circuit breaker, power breaker or motor circuit breaker, having at least a contact point, a thermal and/or magnetic release and a current limiting system (1) according to one of Claims 1 to 11.

## Revendications

1. Système de limitation du courant (1), lequel est conçu pour limiter un courant qui circule à travers le système de limitation du courant (1), sans toutefois l'interrompre de manière permanente, le système de limitation du courant (1) comprenant un système de contact (5) le long d'un chemin de courant (2) entre un premier et un deuxième contact de raccordement (3, 4),
- le système de contact (5) possédant quatre pièces de contact fixes (6, 6a, 7, 7a) qui sont disposées en deux paires opposées de premières (6, 6a) et de deuxièmes (7, 7a) pièces de contact fixes,
- un cavalier de contact (9) mobile comportant des pièces de contact mobiles (8, 8a) étant prévu,
- le cavalier de contact (9) muni des pièces de contact mobiles (8, 8a), dans une première position de commutation stable, formant un premier point de double contact (10) fermé avec les deux premières pièces de contact fixes (6, 6a),
- et le cavalier de contact (9), dans une deuxième position de commutation stable, formant un deuxième point de double contact (11) fermé avec les deux deuxièmes pièces de contact fixes (7, 7a), **caractérisé en ce**
- **que** lorsque le courant devient supérieur à une valeur de seuil de déclenchement du système de limitation du courant (1), le cavalier de contact (9) effectue un va-et-vient entre la première et la deuxième position de commutation stables,
- en produisant et en éteignant en alternance des arcs électriques (12, 12a) lors de l'ouverture et de la refermeture des premier ou deuxième points de double contact (10, 11),
- et en ce que, lorsque le courant devient inférieur à une valeur de seuil de fermeture du système de contact (1), le cavalier de contact (9) s'immobilise dans l'une des deux positions de commutation stables.

2. Système de limitation du courant (1) selon la revendication 1, **caractérisé en ce que** les quatre pièces de contact fixes (6, 6a, 7, 7a) sont reliées électriquement entre elles par paires en croix.

3. Système de limitation du courant (1) selon la revendication 1, **caractérisé en ce que** les quatre pièces de contact fixes (6, 6a, 7, 7a) sont reliées électriquement entre elles par paires en parallèle.

4. Système de limitation du courant selon la revendication 1, **caractérisé en ce qu'**il existe un dispositif d'amarrage bistable (13, 13a, 13b, 13c) pour le cavalier de contact (9), lequel est couplé avec le cavalier de contact (9) pour régler la valeur de seuil de déclenchement et/ou la valeur de seuil de fermeture.

5. Système de limitation du courant (1) selon la revendication 4, **caractérisé en ce que** le dispositif d'amarrage (13) comprend une plaquette à déclic bistable (14) qui est couplée avec le cavalier de contact (9) par le biais d'un axe de couplage (15).

6. Système de limitation du courant (1) selon la revendication 4, **caractérisé en ce que** le dispositif d'amarrage (13c) comprend un ressort de compression (16) qui est couplé avec le cavalier de contact (9) par le biais d'un axe de couplage (15) de telle sorte que la force de ressort du ressort de compression (16) agit sur l'axe de couplage (15) selon un angle par rapport au sens de coulissement de celui-ci de telle sorte que le ressort de compression (16) peut pivoter entre une première et une deuxième positions stables par le franchissement d'une position de point mort par l'axe de couplage (15).

7. Système de limitation du courant (1) selon la revendication 1, **caractérisé en ce que** le système de contact (1) comprend un système magnétique (17) pour entraîner le cavalier de contact (9) de sa position stable dans l'autre position stable respective.

8. Système de limitation du courant selon la revendication 7, **caractérisé en ce que** le système magnétique (17) comprend un noyau magnétique (18) avec un entrefer (19), le cavalier de contact (9) étant disposé dans l'entrefer (19) de manière à pouvoir coulisser longitudinalement, et **en ce que** le courant dans le chemin de courant (2) provoque une magnétisation du noyau (18) de sorte que le sens du champ magnétique dans l'entrefer (19) est perpendiculaire au sens du courant dans le cavalier de contact (9), de sorte que le cavalier de contact (9), en cas de dépassement de la valeur de seuil de déclenchement du courant, est déplacé de sa position stable dans l'autre position stable par la force de Lorentz qui en résulte.

9. Système de limitation du courant (1) selon la revendication 1, **caractérisé en ce que** les points de double contact (10, 11) sont munis de dispositifs d'extinction d'arc électrique (20, 20a).

10. Système de limitation du courant (1) selon la revendication 1, **caractérisé en ce que** les extrémités du cavalier de contact (9) sont fendues en forme de fourche, chaque branche de fourche (9b, 9c, 9d, 9e) comportant une pièce de contact mobile (8b, 8c, 8d, 8e).

11. Système de limitation du courant (1) selon la revendication 10, **caractérisé en ce qu'**à chaque extrémité du cavalier il existe à chaque fois un dispositif d'amarrage (13a, 13b), chacun des dispositifs d'amarrage (13a, 13b) étant couplé avec les deux pièces d'extrémité (9b, 9c ; 9d, 9e) en forme de fourche qui lui sont associées du cavalier de contact (9).

12. Unité de limitation du courant munie d'un système de limitation du courant (1) selon l'une des revendications précédentes, l'unité de limitation du courant présentant un boîtier dans lequel est disposé le système de limitation du courant.

13. Unité de limitation du courant selon la revendication 12, **caractérisée en ce qu'**il est prévu un dispositif d'interrogation de mouvement mécanique ou électrique pour détecter le mouvement du cavalier de contact (9), lequel commande un contact d'interruption et peut ainsi interrompre le chemin de courant (2) ou peut protéger le limiteur de courant de court-circuit (1) contre une surcharge.

14. Arrangement de plusieurs unités de limitation du courant selon la revendication 12, les unités de limitation du courant étant disposées en parallèle les unes avec les autres dans l'espace et un système de limitation du courant (1) pour une seule phase étant disposé dans le boîtier de chaque unité de limitation du courant.

15. Appareillage d'installation, notamment disjoncteur de ligne, commutateur de puissance ou disjoncteur automatique, comprenant au moins un point de contact, un déclencheur thermique et/ou magnétique et un système de limitation du courant (1) selon l'une des revendications 1 à 11.
